# EUROPÄISCHE PATENTSCHRIFT

(11) **EP 2 765 361 B1**
(45) Veröffentlichungstag und Bekanntmachung des Hinweises auf die Patenterteilung: **17.06.2015**
(21) Anmeldenummer: 14152224.3
(22) Anmeldetag: 23.01.2014
(51) Int. Cl.: F24D 19/06

(54) **Verfahren zum Verkleiden eines Plattenheizkörpers**
Method for cladding a panel radiator
Procédé d'habillage d'un radiateur plat

(30) Priorität: 08.02.2013 DE 102013202058
(43) Veröffentlichungstag der Anmeldung: 13.08.2014
(73) Patentinhaber: Caradon Stelrad B.V., 2200 Herantals (BE)
(72) Erfinder: Berthet, Sylvain, 3190 Boortmeerbeek (BE); Grauls, Roger, 3971 Heppen (BE)
(74) Vertreter: Bauer, Dirk

(56) Entgegenhaltungen:
- EP-A1- 0 703 415
- DE-B3-102004 014 606
- DE-U1- 29 611 922
- DE-U1- 29 912 593

## Beschreibung

Die Erfindung betrifft ein Verfahren zum Verkleiden eines Plattenheizkörpers mit einem ebenen, im Wesentlichen rechteckigen Stahlblech, wobei eine Kante des Stahlblechs in mindestens einem Eckbereich des Stahlblechs zu einer Rundung geschnitten und entlang der Rundung zu einer offenen Nut umgeschlagen und der Plattenheizkörper mit dem Stahlblech abgedeckt wird.

Ein solches Verfahren ist aus DE 10 2004 014 606 B3 bekannt. Gemäß dem bekannten Verfahren wird das Stahlblech in dem Eckbereich auf die gewünschte Kontur geschnitten und nur an den geraden Kanten umgeschlagen. Durch den Schnitt des Stahlblechs weist der Plattenheizkörper an der Rundung eine scharfe Kante auf. Im Hintergrund der Erfindung schlagen DE 296 11 922 U1 und EP 0 703 415 A1 vor, in dem Eckbereich Teilvolumen des Stahlblechs derart zu entfernen, dass in der Rundung eine oder zwei in etwa radial verlaufende Zungen entstehen, die sich beim Umschlagen im Wesentlichen aneinander und an die Kante des Stahlblechs anlagern und einen Rand der Nut bilden sollen.

In der Praxis lagern sich durch Fertigungsungenauigkeiten beim Umschlagen die Zungen häufig nur unvollständig aneinander an und bilden in diesen Fällen auch keinen definierten Rand der Nut. Die dann am fertigen Produkt einzeln vorstehenden Zungen sind nicht nur optisch unvorteilhaft, sondern bergen auch ein Verletzungsrisiko. Darüber hinaus ist das Stahlblech an der derart unvollständig ausgebildeten Nut geschwächt und bruchgefährdet.

### Aufgabe

Der Erfindung liegt die Aufgabe zugrunde, an der Nut in der Rundung eine definierte Kante auszubilden.

### Lösung

Ausgehend von dem bekannten Verfahren wird nach der Erfindung vorgeschlagen, dass in der Rundung ein Teilvolumen des Stahlblechs entfernt wird, wobei beim Entfernen des Teilvolumens ein die Rundung bildender Rand an dem Stahlblech verbleibt, und dass der Plattenheizkörper mit dem Stahlblech verklebt wird. Beim Umschlagen fließt der Werkstoff des Stahlblechs in die durch Entfernen des Teilvolumens entstandenen Bereiche, während der Rand im Wesentlichen als zusammenhängender Bereich erhalten bleibt und eine Kante der Nut ausbildet.

Vorzugsweise wird in einem erfindungsgemäßen Verfahren das Teilvolumen ausgestanzt. Wenn auch die Rundung gestanzt wird, kann so das Teilvolumen in demselben Arbeitsgang entfernt werden. Alternativ kann das Teilvolumen entfernt werden, indem das Stahlblech vor dem oder beim Stanzen im Bereich der Rundung verdünnt wird.

Bevorzugt wird in einem solchen Verfahren das Teilvolumen kreisförmig ausgestanzt. Das Stanzen von kreisförmigen Durchbrüchen ist besonders werkzeugschonend.

Weiterhin bevorzugt wird in einem Verfahren mit Ausstanzen des Teilvolumens das Teilvolumen in einer Mehrzahl von voneinander durch Stege getrennten Abschnitten ausgestanzt. Die durch mehrere - kleinere - Abschnitte entstehenden Löcher werden durch den fließenden Werkstoff des Stahlblechs schneller ausgefüllt.

Vorteilhaft sind diese Abschnitte in einer Reihe entlang der Rundung angeordnet und weisen bevorzugt zu einer Mitte der Reihe ansteigende Öffnungsquerschnitte auf. Beide Maßnahmen fördern eine besonders gleichmäßige Ausbildung der Nut entlang der Rundung.

In einem erfindungsgemäßen Verfahrens kann ein an den Eckbereich anschließender gerader Bereich der Kante zu einer Fortsetzung der Nut umgeschlagen werden. Insbesondere kann in einem erfindungsgemäßen Verfahren auch das Stahlblech mit einer an der Kante umlaufenden Nut versehen werden.

Vorteilhafter Weise ist in einem solchen Verfahren die Rundung um einen Abstand gegenüber dem geraden Bereich zu einem inneren Bereich des Stahlblechs versetzt. So wird der Werkstoff des Stahlblechs um ein weiteres Teilvolumen vermindert.

Besonders bevorzugt läuft in einem solchen Verfahren der gerade Bereich zu der Rundung in einem stumpfen Winkel aus. Stumpfe Winkel und gerundete Kantenverläufe begünstigen das Fließen des Werkstoffs des Stahlblechs.

### Ausführungsbeispiel

Die Erfindung wird nachfolgend anhand von Ausführungsbeispielen erläutert. Es zeigen
- Fig. 1: ein erstes Stahlblech zum erfindungsgemäßen Verkleiden eines Plattenheizkörpers,
- Fig. 2a: das erste Stahlblech nach dem Umschlagen und
- Fig. 2b: einen Detailschnitt des ersten Stahlblechs nach dem Umschlagen,
- Fig. 3a-b: einen Eckbereich des ersten Stahlblechs und
- Fig. 4a-c: Eckbereiche weiterer Stahlbleche zum erfindungsgemäßen Verkleiden eines Plattenheizkörpers.

Das im Wesentlichen rechteckige erste Stahlblech 1 aus Figur 1 mit einer Dicke 2 von 1 mm ist in den vier Eckbereichen 3 jeweils zu einer Rundung 4 geschnitten und wird, wie in den Figuren 2a und 2b dargestellt, an der Kante 5 zu einer umlaufenden, offenen Nut 6 mit einer Dicke 7 von 5 mm und einer Tiefe 8 von 6 mm umgeschlagen. Zum Verkleiden wird das Stahlblech 1 mit einem (nicht weiter dargestellten) Plattenheizkörper verklebt.

Ein Eckbereich 3 ist in den Figuren 3a und 3b beispielhaft im Detail dargestellt: Der Eckbereich 3 ist in sich spiegelsymmetrisch zu den beiden angrenzenden geraden Bereichen 9 der Kante 5. Der Mittelpunkt 10 der Rundung 4 weist einen Abstand 11 von 13 mm von den angrenzenden geraden Bereichen 9 der Kante 5 auf. Die Rundung 4 weist einen Radius 12 von 9 mm auf und ist damit um 4 mm gegenüber den geraden Bereichen 9 der Kante 5 zum inneren Bereich 13 des Stahlblechs 1 versetzt.

Der Eckbereich 3 weist drei kreisförmige Öffnungen 14, 15 auf, in denen jeweils ein Teilvolumen des Stahlblechs 1 ausgestanzt ist. Die Öffnungen 14, 15 sind in einer Reihe 16 mit einem Radius 17 von 8 mm parallel zu der Rundung 4 angeordnet. Die mittlere Öffnung 14 weist einen Durchmesser 18 von 3 mm, die äußeren Öffnungen 15 weisen einen Durchmesser 19 von 2 mm und einen Abstand 20 von 12 mm von den angrenzenden geraden Bereichen 9 der Kante 5 auf.

Die Öffnungen 14, 15 sind durch radial verlaufende Stege 21 getrennt, die auf einem die Rundung 4 bildenden, durchgehenden Rand 22 enden. Die geraden Bereiche 9 der Kante 5 laufen in einem Abstand 23 von jeweils 15,7 mm vom jeweils anderen geraden Bereich 9 zu der Rundung 4 in einem stumpfen Winkel mit einer Neigung 24 von 3° aus. Der Übergang zu der Rundung 4 ist mit einem Radius 25 von 0,5 mm gerundet.

Die Figuren 4a, 4b und 4c zeigen jeweils die Eckbereiche 26, 27, 28 weiterer Stahlbleche zum erfindungsgemäßen Verkleiden eines Plattenheizkörpers. Diese unterscheiden sich von dem ersten Stahlblech 1 durch die Form und Anzahl der Öffnungen 29, 30, 31: Der Eckbereich 26 gemäß Figur 4a weist drei ovale Öffnungen 29 auf. Der Eckbereich 27 gemäß Figur 4b weist fünf schmale schlitzförmige Öffnungen 30 auf. Der Eckbereich 28 gemäß Figur 4c weist drei breite schlitzförmige Öffnungen 31 mit gerundeten Enden 32 auf.

In den Figuren sind
- 1: Stahlblech
- 2: Dicke
- 3: Eckbereich
- 4: Rundung
- 5: Kante
- 6: Nut
- 7: Dicke
- 8: Tiefe
- 9: gerader Bereich
- 10: Mittelpunkt
- 11: Abstand
- 12: Radius
- 13: innerer Bereich
- 14: mittlere Öffnung
- 15: äußere Öffnung
- 16: Reihe
- 17: Radius
- 18: Durchmesser
- 19: Durchmesser
- 20: Abstand
- 21: Steg
- 22: Rand
- 23: Abstand
- 24: Neigung
- 25: Radius
- 26: Eckbereich
- 27: Eckbereich
- 28: Eckbereich
- 29: Öffnung
- 30: Öffnung
- 31: Öffnung
- 32: Ende

## Patentansprüche

1. Verfahren zum Verkleiden eines Plattenheizkörpers mit einem ebenen, im Wesentlichen rechteckigen Stahlblech (1), wobei eine Kante (5) des Stahlblechs (1) in mindestens einem Eckbereich (3, 27, 28, 29) des Stahlblechs (1) zu einer Rundung (4) geschnitten und entlang der Rundung (4) zu einer offenen Nut (6) umgeschlagen und der Plattenheizkörper mit dem Stahlblech (1) abgedeckt wird, ***dadurch gekennzeichnet, dass*** in der Rundung (4) ein Teilvolumen des Stahlblechs (1) entfernt wird, wobei beim Entfernen des Teilvolumens ein die Rundung (4) bildender Rand (22) an dem Stahlblech (1) verbleibt, und dass der Plattenheizkörper mit dem Stahlblech (1) verklebt wird.

2. Verfahren nach dem vorgenannten Anspruch, ***dadurch gekennzeichnet, dass*** das Teilvolumen ausgestanzt wird.

3. Verfahren nach dem vorgenannten Anspruch, ***dadurch gekennzeichnet, dass*** das Teilvolumen kreisförmig ausgestanzt wird.

4. Verfahren nach einem der Ansprüche 2 oder 3, ***dadurch gekennzeichnet, dass*** das Teilvolumen in einer Mehrzahl von voneinander durch Stege (21) getrennten Abschnitten ausgestanzt wird.

5. Verfahren nach dem vorgenannten Anspruch, ***dadurch gekennzeichnet, dass*** die Abschnitte in einer Reihe (16) entlang der Rundung (4) angeordnet sind.

6. Verfahren nach dem vorgenannten Anspruch, ***dadurch gekennzeichnet, dass*** Öffnungsquerschnitte der Abschnitte zu einer Mitte der Reihe (16) ansteigen.

7. Verfahren nach einem der vorgenannten Ansprüche, ***dadurch gekennzeichnet, dass*** ein an den Eckbereich (3, 27, 28, 29) anschließender gerader Bereich (9) der Kante (5) zu einer Fortsetzung der Nut (6) umgeschlagen wird.

8. Verfahren nach dem vorgenannten Anspruch, ***dadurch gekennzeichnet, dass*** die Rundung (4) um einen Abstand gegenüber dem geraden Bereich (9) zu einem inneren Bereich (13) des Stahlblechs (1) versetzt ist.

9. Verfahren nach dem vorgenannten Anspruch, ***dadurch gekennzeichnet, dass*** der gerade Bereich (9) zu der Rundung (4) in einem stumpfen Winkel ausläuft.

## Claims

1. A method for cladding a panel radiator with a planar, essentially rectangular steel sheet (1), wherein an edge (5) of the steel sheet (1) is cut in at least one corner region (3, 27, 28, 29) of the steel sheet (1) to give a rounding (4) and folded over along the rounding (4) to give an open groove (6) and the panel radiator is covered with the steel sheet (1), **characterised in that** a partial volume of the steel sheet (1) is removed in the rounding (4), wherein an edge (22) forming the rounding (4) remains on the steel sheet (1) when the partial volume is removed, and **in that** the panel radiator is adhesively bonded to the steel sheet (1).

2. The method according to the preceding claim, **characterised in that** the partial volume is stamped out.

3. The method according to the preceding claim, **characterised in that** the partial volume is stamped out in a circular manner.

4. The method according to one of claims 2 or 3, **characterised in that** the partial volume is stamped out in a plurality of sections that are separated from one another by webs (21).

5. The method according to the preceding claim, **characterised in that** the sections are arranged in a row (16) along the rounding (4).

6. The method according to the preceding claim, **characterised in that** opening cross sections of the sections rise to a centre of the row (16).

7. The method according to one of the preceding claims, **characterised in that** a straight region (9) of the edge (5) adjoining the corner region (3, 27, 28, 29) is folded over to give a continuation of the groove (6).

8. The method according to the preceding claim, **characterised in that** the rounding (4) is offset by a distance from an inner region (13) of the steel sheet (1) compared to the straight region (9).

9. The method according to the preceding claim, **characterised in that** the straight region (9) tapers out to the rounding (4) at an obtuse angle.

## Revendications

1. Procédé pour l'habillage d'un radiateur plat avec une tôle en acier (1) plane, sensiblement rectangulaire, un bord (5) de la tôle en acier (1) étant coupé, au moins dans une zone de coin (3, 27, 28, 29) de la tôle en acier (1), pour donner un arrondi (4), et étant replié le long de l'arrondi (4) pour donner une rainure ouverte (6), et le radiateur plat étant recouvert par la tôle en acier (1), **caractérisé en ce qu'**un volume partiel de la tôle en acier (1) est enlevé dans l'arrondi (4), un bord (22) formant l'arrondi (4) subsistant sur la tôle en acier (1) lors de l'enlèvement du volume partiel, et **en ce que** le radiateur plat est collé avec la tôle en acier (1).

2. Procédé selon la revendication susmentionnée, **caractérisé en ce que** le volume partiel est découpé à la matrice.

3. Procédé selon la revendication susmentionnée, **caractérisé en ce que** le volume partiel est découpé à la matrice de manière circulaire.

4. Procédé selon l'une des revendications 2 ou 3, **caractérisé en ce que** le volume partiel est découpé à la matrice en une pluralité de parties séparées les unes des autres par des nervures (21).

5. Procédé selon la revendication susmentionnée, **caractérisé en ce que** les parties sont disposées sur une rangée (16) le long de l'arrondi (4).

6. Procédé selon la revendication susmentionnée, **caractérisé en ce que** des sections transversales d'ouverture des parties s'élèvent vers un milieu de la rangée (16).

7. Procédé selon l'une des revendications susmentionnées, **caractérisé en ce qu'**une zone droite (9) du bord (5) en jonction avec la zone de coin (3, 27, 28, 29) est repliée pour donner un prolongement de la rainure (6).

8. Procédé selon la revendication susmentionnée, **caractérisé en ce que** l'arrondi (4) est décalé de l'ordre d'une distance par rapport à la zone droite (9), compte tenu d'une zone intérieure (13) de la tôle en acier (1).

9. Procédé selon la revendication susmentionnée, **caractérisé en ce que** la zone droite (9) se termine selon un angle obtus pour donner l'arrondi (4).
